# EUROPÄISCHE PATENTSCHRIFT

(11) **EP 0 828 680 B1**
(45) Veröffentlichungstag und Bekanntmachung des Hinweises auf die Patenterteilung: **14.06.2000**
(21) Anmeldenummer: 96908996.0
(22) Anmeldetag: 26.04.1996
(51) Int. Cl.: B65H 21/00, B65H 19/18, D03J 1/00

(54) **VERBINDUNGSEINRICHTUNG**
CONNECTING DEVICE
DISPOSITIF DE RACCORDEMENT

(30) Priorität: 02.06.1995 CH 163095
(43) Veröffentlichungstag der Anmeldung: 18.03.1998
(73) Patentinhaber: SULZER TEXTIL AG, 8630 Rüti (CH)
(72) Erfinder: DIAZ, Antonio, CH-8625 Gossau (CH); BLÖCHLIGER, Fritz, CH-8640 Rapperswil (CH)
(74) Vertreter: Heubeck, Bernhard
(86) Internationale Anmeldenummer: CH9600153
(87) Internationale Veröffentlichungsnummer: WO9638369

(56) Entgegenhaltungen:
- FR-A- 319 979
- US-A- 2 281 522

## Beschreibung

Die Erfindung betrifft eine Verbindungseinrichtung gemäss Oberbegriff von Anspruch 1 und einen stangenförmigen Körper mit zwei derartigen Einrichtungen sowie Verwendungen des stangenförmigen Körpers, siehe US-A-2 281 522.

Das in Anspruch 1 genannte flächenartige Gebilde oder kurz Flächengebilde ist beispielsweise ein Gewebe oder eine Schar von Kettfäden eines Kettbaums. Im Fall der Kette bestimmen die Kettfäden die Richtung, in der das Gebilde unter Zugspannung setzbar ist.

Ausgangspunkt der Erfindung ist der Artikelwechsel bei Webmaschinen, der rasch ausführbar sein soll. Insbesondere geht es bei einem Artikelwechsel an einer Reihenfachwebmaschine darum, eine neue Kette einzuziehen und die Kette mit dem Tuch des Warenbaums zu verbinden.

Aufgabe der Erfindung ist es, ganz allgemein ein Mittel zu schaffen, das eine schnell vornehmbare und lösbare Verbindung mit dem streifenförmigen Bord eines flexibeln Flächengebildes ermöglicht. Dabei soll das Flächengebilde in Richtung quer zu dem Bord - bei Webmaschinen in Richtung der Kettfäden - unter Zugspannung setzbar sein.

Diese Aufgabe wird erfindungsgemäss mit einer Verbindungseinrichtung gemäss Anspruch 1 gelöst. Mit einem stangenförmigen Körper, wie er durch Anspruch 6 definiert ist, lassen sich zwei Flächengebilde, beispielsweise zwei Gewebestücke oder das Ende einer Kette mit einem Gewebestück, miteinander verbinden.

Die abhängigen Ansprüche 2 bis 5 beziehen sich auf vorteilhafte Ausführungsformen der Verbindungseinrichtung gemäss Anspruch 1. Die abhängigen Ansprüche 7 bis 10 beziehen sich auf vorteilhafte Ausführungsformen des stangenförmigen Verbindungskörpers gemäss Anspruch 6. Gegenstand der Ansprüche 11 und 12 sind jeweils eine Verwendung des stangenförmigen Verbindungskörpers.

Nachfolgend wird die Erfindung anhand der Zeichnungen erläutert. Es zeigen:
- Fig. 1: eine einfache Ausführungsform der erfindungsgemässen Verbindungseinrichtung,
- Fig. 2: einen Querschnitt durch einen stangenförmigen Verbindungskörper,
- Fig.3a-3f: eine Abfolge von Phasen, die das Verbinden der erfindungsgemässen Einrichtung mit einem Gewebe illustriert,
- Fig.4-7: Darstellungen, die das Einziehen einer neuen Kette und das Verbinden der Kette mit dem Tuch des Warenbaums bei einer Reihenfachwebmaschine betreffen, und
- Fig.8-9: weitere Varianten eines Verbindungskörpers, welches nicht unter dem Schutzumgang des Anspruchs 1 fällt.
- Fig. 10: eine gelentige Verbindung eines Verbindungskörpers

In Fig.1 ist ein stangenförmiger Körper 1 dargestellt, der eine Einrichtung umfasst, mit der sich beispielsweise ein Stück Gewebe 10 oder eine Kette einer Webmaschine an dem Körper 1 lösbar befestigen lässt. Dabei wird ein streifenförmiges Bord 11 des Gewebes 10 zusammen mit einer Profilstange 3 in eine Längsnut 2 zwischen Schenkeln 21 und 22 des Körpers 1 eingeführt. Die Profilstange 3 weist eine Umlenkung 30 für das Gewebe 10 auf. Wird das Gewebe 10 unter eine Zugspannung - Pfeil 15 - gesetzt, so ergibt sich ein Drehmoment, das auf die Profilstange 3 ausgeübt wird. Aufgrund des Drehmoments wird das Gewebe 10 zwischen der Profilstange 3 und den Schenkeln 21 und 22 an den Punkten 210 und 220 eingeklemmt. Die an den Punkten 210 und 220 sowie an der Umlenkung 30 auftretenden Kräfte sind als Pfeile 215, 225 und 35 angedeutet.

Die beiden Schenkel 21 und 22 bilden bei der Nutmündung einen Engpass 20. Der Querschnitt der Nutmündung 20, der die kleinste Öffnung aufweist, liegt schräg zu den Schenkeln 21 und 22. Beim Einführen der Profilstange 3, die vom Gewebebord 11 teilweise umschlungen ist, führt man zuerst eine Bewegung senkrecht oder angenähert senkrecht zur Nutmündung 20 aus, und erreicht anschliessend die Klemmwirkung nach einer Schwenkbewegung in die Lage, die in Fig.1 zu sehen ist.

Voraussetzung für eine ausreichend feste Verbindung des Gewebes 10 mit dem Körper 1 ist, dass die an den Punkten 210 und 220 wirkenden Reibkräfte (nicht dargestellt) zusammen grösser als die durch die Zugspannung 15 gegebene Zugkraft ist. Indem man für die Profilstange 3 und die Schenkel 21 und 22 eine Geometrie vorsieht, wie sie in Fig.2 dargestellt ist, erhält man eine Verbindung, die nicht allein auf Reibkräften beruht.

Bei dieser Geometrie ist einerseits das Profil des Innenraums der Nut 2 im wesentlichen komplementär zu einem kopfartigen Teil 31 der Profilstange 3 ausgebildet. Andererseits sind die beiden Schenkel 21 und 22 sowie die entsprechende Zonen 311 und 312 an dem kopfartigen Teil 31 der Profilstange 3 hakenartig ausgebildet, so dass sich durch Verhakung eine zusätzliche Gegenkraft zur Zugkraft 15 ausbilden kann.

Anhand der Figuren 3a bis 3f ist für die Verbindungseinrichtung der Fig.2 dargestellt, wie die Profilstange 3 zusammen mit dem Bord 11 eines Gewebes 10 in die Nut 2 des stangenförmigen Körpers 1 eingeführt wird und schliesslich (Fig.3f) dort verklemmt wird: Klemmpunkte 210, 220 und 220a.

Der in Fig.2 dargestellte stangenförmige Körper 1 mit zwei erfindungsgemässen Einrichtungen zum Verbinden von zwei Flächengebilden, insbesondere von zwei Geweben 10 und 10', ist axialsymmetrisch ausgebildet (Symmetrieachse 29), wobei die beiden Nuten 2 und 2' zueinander spiegelbildlich angeordnet sind. Die eine Hälfte des Verbindungskörpers 1 ist nur mit Umrisslinien dargestellt. Bei dieser Hälfte ist das Gewebe (oder Kette) 10' mit dem Bord 11' bereits mit der Profilstange 3' durch die Nutmündung 20' zwischen die Schenkel 21' und 22' eingeführt worden. Das unter einer Zugspannung stehende Gewebe 10' übt auf die Profilstange 3' dank der Umlenkung 30' ein Drehmoment aus und erzeugt dabei eine fixierende Klemmwirkung.

Die Verbindung des Gewebes 10 mit der anderen Hälfte des Verbindungskörpers 1 wird in der Phase, die in Fig.2 dargestellt ist, gerade hergestellt. (Diese Phase entspricht einer Phase, die zwischen jenen der Figuren 3a und 3b liegt.) Die Profilstange 3 steckt in einer Nut 40 auf einem Gestell 4. Eine rippenförmige Erhebung 32 an der Profilstange 3 sorgt für eine stabile Lage in dieser Nut 40. Die Erhebung 32 befindet sich an einer Längsseite der Profilstange 3, die ausserhalb der Nut 2 des Verbindungskörpers 1 bleibt.

Fig.4 zeigt schematisch die Seitenansicht einer Reihenfachwebmaschine 5 mit einem separaten Kettmodul 6, der an die Webmaschine 5 geschoben (Pfeil 65) und mit ihr verbunden werden kann, wobei die Kette 10' in die Webmaschine 5 eingezogen wird. Die auf dem Kettbaum 60 aufgewickelte Kette 10' erscheint an dem separaten Kettmodul 6 mit ihrem freien Ende, dem Bord 11', an dem Ausgang 62 einer Einrichtung 61, die Kettfadenwächter enthält, und ist dort mit einem stangenförmigen Verbindungskörper 1 verbunden. Fig.5 stellt die Situation an dieser Ausgangsstelle 62 dar.

Reihenfachwebmaschinen sind Mehrphasenwebmaschinen. Eine derartige Webmaschine ist beispielsweise aus der EP-PS 0 013 321 bekannt, wo allerdings ein separierbarer Kettmodul noch nicht vorgesehen ist. Herzstück der Webmaschine ist ein walzenförmiger Webrotor 50, der axial ausgerichtete Lamellenkämme mit Anschlags- bzw. Führungslamellen und Fachhalteorgane aufweist. In Fig.4 sind neben dem Webrotor 50 eine Abzugseinrichtung 51 mit einer Einziehwalze 51a sowie einer Umlenkwalze 51b und ein Warenbaum 7 auf einer Steigdocke 57 angedeutet. Zwischen der Abzugseinrichtung 51 und dem Webrotor 50 wird an der mit einem Kreuz markierten Stelle 52 die Verbindung zwischen der Kette 10' und dem Tuch 10 des Warenbaums 7 hergestellt.

Die Verhältnisse in der Umgebung der Stelle 52 sind in Fig.6 detaillierter dargestellt. Beim Einziehen der Kette 10' - einschliesslich des Verbindungskörpers 1 - ab dem Kettmodul 6 wird die Kette 10' um den Webrotor 50 gelegt und anschliessend um Umlenkorgane 55a und 55b bis zur Stelle 52 weitereingezogen. (Das Umlenkorgan 55a ist eine "Ausbreitstange".) An der Stelle 52 liegt das Bord 11 des Tuchs 10 auf einer nicht abgebildeten Profilstange 3 bereit (vgl. Fig.2), wobei die Profilsstange 3 in die Nut 40 eines Gestells 4 eingesteckt ist. Die Kette 10' wird mittels des Verbindungskörpers 1 mit dem Tuch 10 verbunden (vgl. Fig.3a-3f): Es liegt nun die in Fig.7 dargestellte Situation vor. Anschliessend wird mit der Abzugsvorrichtung 51 noch ein Stück weiter eingezogen (Pfeile 58, 59), bevor in den Webbetrieb übergegangen wird. Bei dem weiteren Einziehen bewegt sich der Verbindungskörper 1 um das Umlenkorgan 55c, die Einziehwalze 51a und die Umlenkwalze 51b.

Für Einphasenwebmaschinen, bei denen der Schussfaden jeweils nur in ein Fach eigetragen wird, ist ein Verfahren zur Vorbereitung eines Kettbaumwechsels entwickelt worden, das in der deutschen Patentanmeldung P 44 45 733.2 beschrieben ist. Dieses Verfahren wird auf einem separaten Wagen vorgenommen, auf dem das Webgeschirr (Riet, Webschäfte und Kettfadenwächter) und der Kettbaum angeordnet werden. Diese Anordnung ermöglicht einen raschen Artikelwechsel, da an der Webmaschine nur noch wenige Handlungen vorgenommen werden müssen. Eine dieser Handlungen ist das Verbinden der neuen Kette mit einem Tuchstreifen des Warenbaums. Vorteilhafterweise wird dabei der erfindungsgemässe Verbindungskörper verwendet.

Der Verbindungskörper 1 muss klein sein, damit er durch die diversen Engpässe transportierbar ist. Es sind folgende Höchstmasse vorzusehen: rund 10 mm für die Distanz zwischen den Aussenkanten der Schenkel 21 und 22 bzw 21' und 22'; rund 20 mm für die Distanz zwischen den Nutmündungen 20 und 20'. Damit sich der Verbindungskörper 1 besser an stark gekrümmte Konturen - beispielsweise an die Konturen des Umlenkorgans 55c - anschmiegen kann, wird mit Vorteil eine gelenkige Verbindung zwischen den beiden Nuten 2 und 2' in Form eines Scharniers 25 vorgesehen: siehe Fig.10.

In den Figuren 8 und 9 sind die Querschnitte durch zwei weitere Ausführungsformen des Verbindungskörpers 1 abgebildet. Diese zwei Ausführungformen fallen nicht unter dem Schutzumgang des Anspruchs 1. Bei diesen Ausführungsformen befindet sich jeweils die Umlenkung 30 an der Profilstange 3 innerhalb der Nut 2. In Fig.8 ist eine Verhakung der Profilstange nur an einem Schenkel, dem Schenkel 21, zwischen den hakenförmigen Zonen 211 und 311 möglich. In Fig.9 ist keine Verhakung vorgesehen. Durch Ziehen an dem Flächengebilde 10 (Pfeil 15) ergibt sich wieder eine Klemmwirkung zwischen der Profilstange und den Schenkeln 21 und 22. Durch Ziehen an dem freien Ende 11' löst sich die Verbindung.

Der Verbindungskörper kann aus einem elastischen Material hergestellt werden, so dass die Schenkel 21 und 22 eine gewisse Nachgiebigkeit aufweisen. Für die Profilstange können dann Abmessungen vorgesehen werden, die zu einer Spreizung der Schenkel 21 und 22 führen. In diesem Fall ergibt sich eine zusätzliche Klemmwirkung durch die Federkraft der Schenkel.

## Patentansprüche

1. Einrichtung zum Verbinden eines stangenförmigen Körpers (1) mit einem streifenförmigen Bord (11) eines flexibeln flächenartigen Gebildes (10), das in Richtung quer zu dem Bord unter Zugspannung (15) setzbar ist,
welche Einrichtung eine in dem stangenförmigen Körper angeordnete Längsnut(2) und eine in die Nut (2) einschiebbare Profilstange (3) umfasst,
wobei, im Querschnitt gesehen,
- die Nut durch zwei Schenkel (21, 22) gegeben ist, die bei der Nutmündung einen Engpass (20) bilden,
- die Profilstange zusammen mit dem flexibeln Flächengebilde (10), dessen Bord die Profilstange teilweise umschlingt, in die Nut einführbar ist, dadurch gekennzeichnet, daß an der Profilstange eine für das Flächengebilde vorgesehene Umlenkung (30) angeordnet ist, die nach der Einführung der Profilstange eine Position ausserhalb der Nut aufweist und aufgrund welcher eine auf das Flächengebilde quer zum Bord wirkende Zugspannung (15) ein Drehmoment auf die Profilstange ausübt, durch welches das Flächengebilde zwischen der Profilstange und den beiden Schenkeln an jeweils mindestens einem Punkt (210, 220) eingeklemmt wird.

2. Einrichtung nach Anspruch 1, dadurch gekennzeichnet, dass das Profil des Nutinnenraums (2) im wesentlichen komplementär zu einem kopfartigen Teil (31) der Profilstange (3) ausgebildet ist.

3. Einrichtung nach Anspruch 2, dadurch gekennzeichnet, dass mindestens ein Ende (211, 221) der beiden Schenkel (21, 22) sowie die entsprechende Zone (311, 312) an dem kopfartigen Teil (31) der Profilstange (3) hakenartig ausgebildet sind, so dass sich zwischen den hakenartigen Zonen (211, 311; 221, 312) eine Gegenkraft bezüglich der Zugspannung (15) ausbilden kann.

4. Einrichtung nach einem der Ansprüche 1 bis 3, dadurch gekennzeichnet, dass eine Längsseite der Profilstange (3), die ausserhalb der Nut bleibt, eine rippenförmige Erhebung (32) aufweist.

5. Einrichtung nach einem der Ansprüche 1 bis 4, dadurch gekennzeichnet, dass die Schenkel (21, 22) aus einem elastisch nachgiebigen Material bestehen.

6. Stangenförmiger Körper (1) mit zwei Einrichtungen gemäss einem der Ansprüche 1 bis 5 zum Verbinden von zwei Flächengebilden (10, 10'), insbesondere von textilen Flächengebilden, wobei die beiden Nuten (2, 2') in entgegengesetzte Richtungen weisen.

7. Stangenförmiger Körper (1) nach Anspruch 6, dadurch gekennzeichnet, dass dessen Querschnitt axialsymmetrisch ausgebildet ist und die beiden Nuten (2, 2') zueinander spiegelbildlich angeordnet sind.

8. Stangenförmiger Körper (1) nach Anspruch 6 oder 7, dadurch gekennzeichnet, dass die Distanz zwischen den Aussenkanten der Schenkel (21, 22 bzw 21', 22') jeder Nut (2, 2') kleiner als 10 mm ist.

9. Stangenförmiger Körper (1) nach einem der Ansprüche 6 bis 8, dadurch gekennzeichnet, dass die Distanz zwischen den Nutmündungen (20, 20') kleiner als 20 mm ist.

10. Stangenförmiger Körper (1) nach einem der Ansprüche 6 bis 9, dadurch gekennzeichnet, dass ein Scharnier (25) zwischen den beiden Nuten (2, 2') eine gelenkige Verbindung herstellt.

11. Verwendung eines stangenförmigen Körpers gemäss einem der Ansprüche 6 bis 10 bei einem Artikelwechsel an einer Webmaschine, wobei eine neue Kette mit einem Tuchstreifen des Warenbaums verbunden wird.

12. Verwendung eines stangenförmigen Körpers gemäss einem der Ansprüche 6 bis 10 bei einer Reihenfachwebmaschine zum Einziehen einer neuen Kette und Verbinden der Kette mit dem Tuch des Warenbaums.

## Claims

1. Device for the connection of a bar-like body (1) to a strip-shaped edge (11) of a flexible areal structure (10) which can be placed under tension (15) in the direction transverse to the edge, the device comprising a longitudinal groove (2) arranged in the bar-like body and a profiled bar (3) which can be pushed into the groove (2), wherein,
when seen in cross-section,
- the groove is defined by two limbs (21, 22) which form a narrow region (20) at the mouth of the groove,
- the profiled bar together with the flexible areal structure (10), the edge of which is partially wrapped about the profiled bar, can be inserted into the groove
characterised in that a deflection (30) is provided on the profiled bar for the areal structure, and has a position outside of the groove after the insertion of the profiled bar as a result of which a tension (15) acting on the areal structure transverse to the edge exerts a torque on the profiled bar, by which the areal structure is clamped between the profiled bar and the two limbs at least at one point (210, 220) in each case.

2. Device in accordance with claim 1 characterised in that the profile of the inner space of the groove (2) is made essentially complementary to a head-like part (31) of the profiled bar (3).

3. Device in accordance with claim 2 characterised in that at least one end (211, 221) of the two limbs (21, 22) as well as the corresponding zone (311, 312) at the head-like part (31) of the profiled bar (3) are designed in a hook shape so that a counter-force with respect to the tension (15) can form between the hook-like zones (211, 311; 221, 312).

4. Device in accordance with one of the claims 1 to 3 characterised in that a longitudinal side of the profiled bar (3) which remains outside the groove has a rib-like protrusion (32).

5. Device in accordance with one of the claims 1 to 4 characterised in that the limbs (21, 22) consist of an elastically yielding material.

6. Bar-like body (1) with two devices in accordance with one of the claims 1 to 5 for connecting two areal structures (10, 101), in particular areal textile structures, with the two grooves (2, 21) pointing in opposite directions.

7. Bar-like body (1) in accordance with claim 6 characterised in that its cross-section is made axially symmetric and the two grooves (2, 21) are arranged to be mirror images with respect to one another.

8. Bar-like body (1) in accordance with claim 6 or claim 7 characterised in that the distance between the outer edges of the limbs (21, 22 and 211, 221 respectively) of each groove (2, 21) is_ smaller than 10 mm.

9. Bar-like body (1) in accordance with one of the claims 6 to 8 characterised in that the distance between the groove mouths (20, 201) is less than 20 mm.

10. Bar-like body (1) in accordance with one of the claims 6 to 9 characterised in that a hinge (25) produces an articulated connection between the two grooves (2, 21) .

11. Use of a bar-like body in accordance with one of the claims 6 to 10 during a change of article at a weaving machine, with a new warp being connected to a strip of cloth of the cloth beam.

12. Use of a bar-like body in accordance with one of the claims 6 to 10 in a series shed weaving machine for the drawing in of a new warp and the connection of the warp to the cloth of the cloth beam.

## Revendications

1. Dispositif de liaison d'un corps en forme de tige (1) avec un bord en forme de bande (11) d'un produit plan flexible (10) qui, dans la direction transversalement au bord, peut être mis sous contrainte de traction (15), ledit dispositif comportant une rainure longitudinale (2) ménagée dans le corps en forme de tige et une tige profilée (3) pouvant être insérée dans la rainure (2) où, vue en section transversale
- la rainure est formée par deux branches (21, 22) qui forment à l'embouchure de la rainure un rétrécissement (20),
- la tige profilée, conjointement avec le produit plan flexible (10), dont le bord entoure partiellement la tige profilée, peut être inséré dans la rainure, caractérisé en ce qu'il est disposé à la tige profilée un renvoi (30) prévu pour le produit plan qui, après l'insertion de la tige profilée, présente une position à l'extérieur de la rainure et en raison de laquelle une contrainte de traction (15) agissant sur le produit plan transversalement au bord exerce un couple de rotation sur la tige profilée par lequel le produit plan est serré entre la tige profilée et les deux branches respectivement à au moins un point (210, 220).

2. Dispositif selon la revendication 1, caractérisé en ce que le profil de l'espace intérieur de la rainure (2) est réalisé pour être sensiblement complémentaire à une partie en forme de tête (31) de la tige profilée (3).

3. Dispositif selon la revendication 2, caractérisé en ce qu'au moins une extrémité (211, 221) des deux branches (21,22) ainsi que la zone correspondante (311, 312) à la partie en forme de tête (31) de la tige profilée (3) sont réalisées en forme de crochet de telle sorte qu'il peut se former entre les zones en forme de crochet (211, 311; 221, 312) une contre-force relativement à la contrainte de traction (15).

4. Dispositif selon l'une des revendications 1 à 3, caractérisé en ce qu'un côté longitudinal de la tige profilé (3), qui reste à l'extérieur de la rainure, présente une surélévation (32) en forme de nervure.

5. Dispositif selon l'une des revendications 1 à 4, caractérisé en ce que les branches (21, 22) sont réalisées en un matériau cédant élastiquement.

6. Corps en forme de tige (1) avec deux dispositifs selon l'une des revendications 1 à 5 pour relier deux produits plans (10, 10'), notamment produits plans textiles, où les deux rainures (2, 2') sont orientées dans des directions opposées.

7. Corps en forme de tige (1) selon la revendication 6, caractérisé en ce que la section transversale de celui-ci est réalisée d'une manière axisymétrique et que les deux rainures (2, 2') sont disposées d'une manière spéculairement identique l'une à l'autre.

8. Corps en forme de tige (1) selon la revendication 6 ou 7, caractérisé en ce que la distance entre les arêtes extérieures des branches (21, 22 respectivement 21', 22') de chaque rainure (2, 2') est inférieure à 10 mm.

9. Corps en forme de tige (1) selon l'une des revendications 6 à 8, caractérisé en ce que la distance entre les embouchures de rainure (20, 20') est inférieure à 20 mm.

10. Corps en forme de tige (1) selon l'une des revendications 6 à 9, caractérisé en ce qu'une charnière (25) entre les deux rainures (2, 2') établit une liaison d'articulation.

11. Utilisation d'un corps en forme de tige selon l'une des revendications 6 à 10, lors d'un changement d'article dans un métier à tisser, où une nouvelle chaîne est reliée à une bande de drap de l'ensouple.

12. Utilisation d'un corps en forme de tige selon l'une des revendications 6 à 10, dans un métier à tisser à foule linéaire pour le rentrage d'une nouvelle chaîne et pour relier la chaîne au drap de l'ensouple.
